# EUROPÄISCHE PATENTSCHRIFT

(11) **EP 3 839 192 B1**
(45) Veröffentlichungstag und Bekanntmachung des Hinweises auf die Patenterteilung: **29.06.2022**
(21) Anmeldenummer: 19216624.7
(22) Anmeldetag: 16.12.2019
(51) Int. Cl.: E06B 9/17, E06B 9/174

(54) **VORRICHTUNG UND VERFAHREN ZUM MONTIEREN UND LAGERN EINER WELLE EINER ROLLLADENEINRICHTUNG IN EINEM BAUSEITIG VORHANDENEN ROLLLADENKASTEN**
DEVICE AND METHOD FOR MOUNTING AND STORING A SHAFT OF A ROLLER SHUTTER DEVICE IN A ROLLER SHUTTER BOX INSTALLED ONSITE
DISPOSITIF ET PROCÉDÉ DE MONTAGE ET DE LOGEMENT D'UN ARBRE D'UN DISPOSITIF DE VOLET ROULANT DANS UNE BOÎTE DE VOLET ROULANT CÔTÉ CONSTRUCTION EXISTANT

(43) Veröffentlichungstag der Anmeldung: 23.06.2021
(73) Patentinhaber: JOSKO Fenster und Türen GmbH, 4794 Kopfing im Innkreis (AT)
(72) Erfinder: BRÜCKL, Josef, 4753 Taiskirchen im Innkreis (AT); SCHAUBEDER, Johann, 4772 Lambrechten (AT)
(74) Vertreter: Weickmann & Weickmann PartmbB

(56) Entgegenhaltungen:
- EP-A1- 1 203 865
- EP-A1- 1 977 070
- DE-T2- 60 011 697

## Beschreibung

### I. Anwendungsgebiet

Die vorliegende Erfindung betrifft eine Vorichtung sowie ein Verfahren zum Montieren und Lagern einer Welle einer Rollladeneinrichtung in einem bauseitig vorhandenen Rollladenkasten der Rollladeneinrichtung. Die Vorrichtung sowie das Verfahren können immer dann zum Einsatz kommen, wenn oberhalb einer Gebäudeöffnung, die mit einem Rollladenpanzer der Rollladeneinrichtung verschlossen werden soll, ein dort leer, d.h. ohne Welle und Rollladenpanzer, vormontierter Rollladenkasten vorhanden ist. Es wird im Sinne der vorliegenden Anmeldung dann von einem bauseitig vorhandenen (leeren) Rollladenkasten gesprochen. Dieser kann von einem beliebigen Dritten, beispielsweise dem Rohbauunternehmen, oder dem Rolladenbauer selbst eingebaut worden sein.

### II. Technischer Hintergrund

Es ist bekannt, in bauseitig vorhandene (leere) Rollladenkästen eine Welle zu montieren, mit deren Hilfe der Rollladenpanzer auf- und abgewickelt werden kann. Dabei muss die regelmäßig von Hand durchgeführte Montage der Welle, im Falle einer Motorwelle einschließlich des sie antreibenden Elektromotors, sowie sämtlicher Komponenten, die zur Lagerung der Welle erforderlich sind, durch eine relativ kleine bzw. schmale Öffnung in dem Rollladenkasten erfolgen. Die Montage ist dementsprechend kompliziert, da eine Vielzahl von Montagehandgriffen in dem beengten Rollladenkasten sowie durch die schmale Öffnung in dem Rollladenkasten hindurch ausgeführt werden müssen. Außerdem müssen benötigte Werkzeuge wie Akkuschrauber etc. durch die schmale Öffnung eingeführt werden.

Um eine komplizierte Montage der diversen Bauteile auf der Baustelle zu vermeiden, wird von den Rohbauunternehmen gelegentlich gar kein Rollladenkasten oberhalb der Gebäudeöffnung des Rohbaus angeordnet. In derartigen Fällen kann eine Komplettmontage der Welle, der Lagereinrichtung der Welle sowie des Rollladenpanzers in dem Rolladenkasten im Werk des Rollladenbauers oder vor Ort auf der Baustelle erfolgen. Die so komplett vormontierte Rollladeneinrichtung kann dann an einer Fenstereinheit montiert und auf der Baustelle zusammen mit der Fenstereinheit in die Gebäudeöffnung eingebaut werden. Ein kompliziertes Über-Kopf-Montieren der einzelnen Bauteile in einen bauseitig vorhandenen (leeren) Rollladenkasten entfällt bei dieser bekannten Methode in vorteilhafter Weise.

Aus verschiedenen Gründen werden jedoch vielfach von Rohbauunternehmen bauseitig (leere) Rollladenkästen vorgesehen. Es besteht daher das Bedürfnis, die Vorteile einer kompletten Vormontage einer Rollladeneinrichtung (Rollladenkasten mit in ihm angeordneter Welle und Rollladenpanzer) auch dann so weit wie möglich verwirklichen zu können, wenn oberhalb der Gebäudeöffnung des Rohbaus bereits ein (leerer) Rollladenkasten vorhanden ist.

Aus der EP 1 977 070 A1 ist es bekannt, eine vormontierte Baueinheit, die eine Welle, einen auf der Welle aufgewickelten Rollladenpanzer und jeweils einen Flansch an jedem Ende der Welle zum Lagern derselben umfasst, in einem Rollladenkasten zu montieren. Da die beiden Flansche zum Lagern der Welle geometrisch starr ausgebildet sind, muss die vormontierte Baueinheit durch eine mittels eines Deckels verschließbare Öffnung des Rollladenkastens montiert werden, die wenigstens so groß ist wie die Flansche, so dass die vormontierte Baueinheit durch die Öffnung passt. Eine Montage der vormontierten Baueinheit durch eine Öffnung des Rollladenkastens, die schmaler ist als die Abmessungen der Flansche, insbesondere durch diejenige Öffnung hindurch, durch welche der Rollladenpanzer bei bestimmungsgemäßem Gebrauch auf- bzw. abgewickelt wird, ist nicht möglich.

### III. Darstellung der Erfindung

### a) Technische Aufgabe

Es ist daher die Aufgabe der vorliegenden Erfindung, eine Vorrichtung sowie ein Verfahren zum Montieren und Lagern einer Welle einer Rollladeneinrichtung in einem bauseitig bereits vorhandenen Rollladenkasten der Rollladeneinrichtung zu schaffen, welche bzw. welches es ermöglicht, die Welle zum Ab- und Aufwickeln des Rollladenpanzers möglichst unkompliziert durch eine schmale Öffnung in dem Rollladenkasten hindurch in selbigem zu montieren.

### b) Lösung der Aufgabe

Diese Aufgabe wird mit einer Vorrichtung mit den Merkmalen des Anspruchs 1 sowie mit einem Verfahren mit den Merkmalen des Anspruchs 10 gelöst. Weitere Merkmale der vorliegenden Erfindung ergeben sich aus den Unteransprüchen.

Erfindungsgemäß wird eine Vorrichtung zum Montieren und Lagern wenigstens einer Welle einer Rollladeneinrichtung in einem bauseitig vorhandenen Rollladenkasten der Rollladeneinrichtung vorgeschlagen, die wenigstens zwei Montage- und Lagereinheiten zum Montieren und Lagern der drehbaren Welle in dem Rollladenkasten umfasst. Jede der beiden Montage- und Lagereinheiten ist dazu bestimmt, an jeweils einem Ende der Welle angeordnet zu werden. Jede der beiden Montage- und Lagereinheiten zeichnet sich dadurch aus, dass sie bei innerhalb des Rollladenkastens befindlicher Welle von einem Montagezustand, in welchem sie aufgrund ihrer schmalen Geometrie durch eine Öffnung des Rollladenkastens hindurch in den Rollladenkasten einführbar ist, in einen Lagerzustand, in welchem sie aufgrund ihrer breiten Geometrie nicht mehr durch die Öffnung in dem Rollladenkasten passt und ein Rollladenpanzer der Rollladeneinrichtung bestimmungsgemäß auf die Welle auf- sowie von der Welle abwickelbar ist, überführbar ist.

Die erfindungsgemäße Vorrichtung kann mehr als zwei Montage- und Lagereinheiten umfassen, wenn eine relativ breite Gebäudeöffnung von zwei oder mehr, unabhängig voneinander bewegbaren Rollladenpanzern verschlossen können werden soll. Beispielsweise können im Fall von zwei Rollladenpanzern und demensprechend einer ersten und einer zweiten Welle drei Montage- und Lagereinheiten zum Einsatz kommen, wobei die mittlere Montage- und Lagereinheit eine Doppelfunktion ausübt, nämlich einerseits der Montage und Lagerung eines Endes der ersten Welle sowie andererseits der Montage und Lagerung eines Endes des zweiten Welle dient.

Die jeweilige Montage- und Lagereinheit weist in dem Montagezustand einerseits und in dem Lagerzustand andererseits unterschiedliche geometrische Abmessungen auf. In dem Montagezustand ist sie in einer Abmessungsrichtung, die senkrecht auf einer von dem Rollladenpanzer in abgewickeltem Zustand aufgespannten Ebene steht, so schmal, dass sie durch eine in üblicher Weise geringe Weite aufweisende Öffnung in dem Rollladenkasten passt. In dem Montagezustand kann die Welle samt der beiden an ihren Enden angeordneten Montage- und Lagereinheiten daher problemlos und einfach in den Rollladenkasten eingebracht werden.

Da die Öffnungen im Querschnitt der Rollladenkästen betrachtet regelmäßig außermittig angeordnet sind, befindet sich die Welle nach dem Einbringen in den Hohlraum des Rollladenkastens ihrerseits an einer außermittigen Stelle, an welcher sie einen Rollladenpanzer nicht bestimmungsgemäß auf- und abwickeln kann. Er würde mit einer der Innenwandungen des Rollladenkastens kollidieren.

Erfindungsgemäß ist daher die jeweilige Montage- und Lagereinheit von dem schmalen Montagezustand in den Lagerzustand überführbar, in welchem sie eine solche räumliche Lage der Welle in dem Hohlraum des Rollladenkastens gewährleistet, in welcher sie den Rollladenpanzer auf- und abwickeln kann, ohne dass der Rollladenpanzer mit Innenwandungen des Hohlraums des Rollladenkastens kollidiert. In ihrem Lagerzustand ist die Montage- und Lagereinheit in der Abmessungsrichtung, die senkrecht auf der von dem Rollladenpanzer in abgewickeltem Zustand aufgespannten Ebene steht, so breit, dass sie nicht durch die schmale Öffnung in dem Rollladenkasten passt.

Die Bezeichnung "Montage- und Lagereinheit" wurde vorliegend gewählt, um deutlich zu machen, dass die Montage- und Lagereinheit erfindungsgemäß zwei Funktionen ausübt. Zum einen trägt sie die Welle während diese bei der Montage durch die Öffnung in dem Rollladenkasten in dessen Hohlraum eingeführt wird. Zum anderen lagert sie die Welle in ihrer bestimmungsgemäßen räumlichen Lage innerhalb des Rollladenkastens derart, dass sich die Welle zum Ab- bzw. Aufwickeln des Rollladenpanzers problemlos drehen kann. Der Montagezustand dient der Montage der Welle in dem Rollladenkasten und der Lagerzustand dient dem Lagern der Welle in dem Rollladenkasten für deren bestimmungsgemäßen Betrieb.

Die Montage- und Lagereinheit umfasst vorzugsweise ein längliches Lagerteil zur lagernden Aufnahme eines Endes der Welle, ein längliches Steckteil zum Einführen des Lagerteils in den Rollladenkasten und ein längliches Strebenteil zum Fixieren des Lagerteils in einer Lagerstellung, welche es in dem Lagerzustand einnimmt. Dabei verbindet ein erstes Gelenk das Lagerteil mit dem Steckteil und ein zweites Gelenk das Lagerteil mit dem Strebenteil. Das erste Gelenk ermöglicht das Überführen einer derartigen Montage- und Lagereinheit von dem Montagezustand in den Lagerzustand und umgekehrt durch eine Schwenkbewegung des Lagerteils.

In vorteilhafter Weise ist das erste Gelenk an einem ersten Ende des Lagerteils angeordnet, während das zweite Gelenk an einem zweiten Ende des Lagerteils angeordnet ist, das von dem ersten Ende des Lagerteils abgewandt ist.

In dem Montagezustand bilden das Lagerteil, das Steckteil und das Strebenteil vorzugsweise eine sich im Wesentlichen geradlinig erstreckende Einheit. In dieser Konfiguration ist die Montage- und Lagereinheit derart schmal, dass sie durch eine übliche Öffnung eines Rollladenkastens mit einer Weite von 60 mm bis 100 mm hindurchgeführt werden kann.

In dem Montagezustand können in einer Blickrichtung senkrecht zu einer von dem Rollladenpanzer in abgewickeltem Zustand aufgespannten Ebene das Lagerteil und das Steckteil übereinander angeordnet sein sowie das Lagerteil und das Strebenteil nebeneinander liegen. Dies ermöglicht in besonders vorteilhafter Weise die Bildung der sich im Wesentlichen geradlinig erstreckenden Einheit. Außerdem wird das Strebenteil, das während des Einführens der Montage- und Lagereinheit in den Rollladenkasten keine Funktion hat, in einer Breitenabmessung sparenden Weise neben dem Lagerteil geparkt. Bei Bedarf kann das jeweilige Steckteil von Hand oder mit einem Hilfsmittel ergriffen werden, um die Welle samt den beiden Montage- und Lagereinheiten in den Rollladenkasten einzuführen.

In dem Lagerzustand können das Lagerteil, das Steckteil und das Strebenteil jeweils zumindest abschnittsweise die Schenkel eines Dreiecks bilden. Um zu vermeiden, dass das Strebenteil während des geometrischen Überführens der Montage- und Lagereinheit von dem Montagezustand in den Lagerzustand mit einer Innenwandung des Rollladenkastens kollidiert, kann das Strebenteil eine Ausbuchtung aufweisen, in welche die Innenwand des Rollladenkastens kollisionsfrei eingreifen kann.

Erfindungsgemäß wird des Weiteren ein Verfahren zum Montieren und Lagern einer Welle einer Rollladeneinrichtung in einem bauseitig vorhandenen Rollladenkasten der Rollladeneinrichtung vorgeschlagen. Das Verfahren umfasst folgende Schritte:
Zunächst wird eine vormontierte Baueinheit bereitgestellt, die wenigstens eine Welle sowie entsprechend der erfindungsgemäßen Vorrichtung an jedem Ende der Welle eine Montage- und Lagereinheit aufweist. In diesem Zusammenhang ist denkbar, die vorgenannte Baueinheit bereits im Werk des Rollladenherstellers vorzumontieren oder diese Montage erst auf der Baustelle vorzunehmen, auf welcher die Baueinheit in den Rollladenkasten einzubauen ist.

Die jeweilige Montage- und Lagereinheit wird in ihrer Geometrie derart eingestellt, dass sie den Montagezustand einnimmt, in welchem sie eine Montagebreite aufweist, die kleiner ist als eine Weite der Öffnung des Rollladenkastens.

Die vormontierte Baueinheit umfassend die Welle und die beiden Montage- und Lagereinheiten wird in ihrem Montagezustand zumindest teilweise durch die Öffnung in den Rollladenkasten eingeführt.

Nachdem die Welle in den Hohlraum des Rollladenkastens eingeführt wurde, wird die jeweilige Montage- und Lagereinheit in ihrer Geometrie derart eingestellt, dass sie einen Lagerzustand einnimmt. In diesem Lagerzustand der Montage- und Lagereinheit kommt die Welle so zu liegen, dass um sie herum in jeder von ihr wegweisenden Radialrichtung genügend Freiraum vorhanden ist, um den Rollladenpanzer der Rollladeneinrichtung ohne Kollision mit einer Innenwandung des Rollladenkastens auf die Welle auf- sowie von der Welle abwickeln zu können.

Schließlich wird die jeweilige Montage- und Lagereinheit in ihrem Lagerzustand fixiert, um sie in ihrer in diesem Zustand eingenommenen Geometrie vorzugsweise formschlüssig zu sichern. Dadurch wird gewährleistet, dass die Welle innerhalb des Hohlraums des Rollladenkastens dauerhaft in derjenigen räumlichen Lage verbleibt, die ein bestimmungsgemäßes Auf- und Abwickeln des Rollladenpanzers ermöglicht.

Nachdem die in dem Rollladenkasten befindlichen Montage- und Lagereinheiten in ihrem Lagerzustand fixiert wurden kann der Rollladenpanzer an der Welle angebracht werden. Er wird hierzu an der Welle befestigt und anschließend durch Drehen der Welle auf diese aufgewickelt.

Alternativ besteht vor allem bei relatv leichten Rollladenpanzern die Möglichkeit, den Rollladenpanzer bereits vor dem Einführen der vormontierten Baueinheit in den Rollladenkasten an der Welle zu befestigen. Das Einführen der vormontierten Baueinheit in den Rollladenkasten erfolgt dann mit von der Welle herabhängendem Rollladenpanzer, d.h. in seinem abgewickelten Zustand. Spätestens nachdem die in dem Rollladenkasten befindlichen Montage- und Lagereinheiten in ihrem Lagerzustand fixiert wurden, kann der Rollladenpanzer wie bei seinem erst nach dem Einbau der Welle in den Rollladenkasten erfolgenden Befestigen an der Welle auf selbige aufgewickelt werden.

Die jeweilige Montage- und Lagereinheit weist in ihrem Montagezustand einerseits und ihrem Lagerzustand andererseits die bereits voranstehend erläuterten, unterschiedlichen, äußeren Abmessungen auf. Die unterschiedlichen, äußeren Abmessungen zeichnen sich dadurch aus, dass die Montage- und Lagereinheit in dem Montagezustand eine deutlich geringere Breitenabmessung aufweist als in ihrem Lagerzustand. Hierdurch wird ermöglicht, die Montage- und Lagereinheiten in ihrem Montagezustand durch eine verhältnismäßig schmale Öffnung in einem Rollladenkasten hindurchzuführen.

Im Rahmen des erfindungsgemäßen Verfahrens wird vorzugsweise jeweils eine Montage- und Lagereinheit verwendet, die ein längliches Lagerteil zur lagernden Aufnahme eines Endes der Welle, ein längliches Steckteil zum Einführen des Lagerteils in den Rollladenkasten und ein längliches Strebenteil zum Fixieren des Lagerteils in einer Lagerstellung, welche es in dem Lagerzustand einnimmt, aufweist. Dabei verbindet ein erstes Gelenk das Lagerteil mit dem Steckteil, während ein zweites Gelenk das Lagerteil mit dem Strebenteil verbindet.

Das Einstellen des Montagezustands der jeweiligen Montage- und Lagereinheit kann in dem erfindungsgemäßen Verfahren derart erfolgen, dass das Lagerteil, das Steckteil und das Strebenteil eine sich im Wesentlichen geradlinig erstreckende Einheit bilden.

Das Einstellen des Montagezustands der jeweiligen Montage- und Lagereinheit erfolgt vorzugsweise derart, dass in einer Blickrichtung senkrecht zu einer von dem Rollladenpanzer in abgewickeltem Zustand aufgespannten Ebene das Lagerteil und das Steckteil übereinander angeordnet sind sowie das Lagerteil und das Strebenteil nebeneinander liegen.

Das geometrische Einstellen des Lagerzustands der jeweiligen Montage- und Lagereinheit erfolgt durch Drehen bzw. Schwenken des Lagerteils um eine Gelenkachse des ersten Gelenks sowie Drehen bzw. Schwenken des Strebenteils um eine Gelenkachse des zweiten Gelenks derart, dass zumindest Abschnitte des Lagerteils, des Steckteils und des Strebenteils Schenkel eines Dreiecks bilden.

Besonders vorteilhaft ist es, vor dem zumindest teilweisen Einführen der vormontierten Baueinheit in den Hohlraum des Rollladenkastens das jeweilige Steckteil an einer Grundschiene zu befestigen, mit deren Hilfe das zumindest teilweise Einführen der vormontierten Baueinheit in den Rollladenkasten durchgeführt wird. Hierzu kann die jeweilige Grundschiene von einem Monteur von Hand erfasst werden, um dann durch Anheben der Grundschiene die vormontierte Baueinheit, die sich an den oberen Enden der beiden Grundschienen befindet, in den Hohlraum des Rollladenkastens zu heben.

Nach dem zumindest teilweisen Einführen der vormontierten Baueinheit in den Hohlraum des Rollladenkastens kann die jeweilige Grundschiene an einer Wandung der von dem Rollladenpanzer zu verschließenden Gebäudeöffnung, an einem Fenster- oder Türstock oder an einem Blindstock, der in die Gebäudeöffnung eingebaut ist, befestigt werden. Dies ist im Vergleich zu herkömmlichen Montageverfahren zum Montieren von Wellen in bauseitig vorhandenen Rollladenkästen deshalb besonders vorteilhaft, weil die Gewichtskraft der Welle und des Rollladenpanzers direkt in die Wandung der Gebäudeöffnung, in den Fenster- oder Türstock oder in den Blindstock eingeleitet wird.

Die herkömmlichen Montageverfahren sehen hingegen vor, die Welle in den gegenüberliegenden Stirnseiten des Rollladenkastens zu montieren, so dass die Gewichtskraft der Welle und des Rollladenpanzers von den Stirnseitenwandungen des Rollladenkastens zu tragen ist. Da die Beschaffenheit und somit Tragfähigkeit des Rollladenkastens häufig nicht genau bekannt ist und/oder während der Montage der Welle ungewollte Beschädigungen der Stirnseitenwandungen auftreten, stellt das Einleiten der Gewichtskraft der Welle und des Rollladenpanzers in die Stirnseitenwandungen ein unbekanntes Risiko dar. Die Welle kann in unerwünschter Weise aus ihrer räumlichen Solllage geraten, so dass der Rollladenpanzer verkanten und in Folge davon festfahren kann.

Das Fixieren der jeweiligen Montage- und Lagereinheit in ihrem Lagerzustand und somit das Fixieren des jeweiligen Lagerteils in seiner Lagerstellung kann durch Befestigen des jeweiligen Strebenteils vorzugsweise an der jeweiligen Grundschiene erfolgen.

Des Weiteren kann im Rahmen des erfindungsgemäßen Verfahrens an der Grundschiene in vorteilhafter Weise jeweils eine Führungsschiene zum seitlichen Führen des Rollladenpanzers befestigt werden. Alternativ können die Grundschiene und die Führungsschiene als eine einteilige Schiene ausgeführt werden, die gleichzeitig sowohl dem Einführen der vormontierten Baueinheit in den Rollladenkasten als auch dem seitlichen Führen des Rollladenpanzers im Normalbetrieb der Rollladeneinrichtung dient.

### c) Ausführungsbeispiel

Nachfolgend wird ein Ausführungsbeispiel der erfindungsgemäßen Vorrichtung bzw. des erfindungsgemäßen Verfahrens beispielhaft anhand der beigefügten Zeichnungen beschrieben. Es zeigen:
- Fig. 1:: eine Ansicht einer Montage- und Lagereinheit in ihrem Montagezustand, wobei die Blickrichtung der Zeichnung in Axialrichtung einer ebenso gezeigten Motorwelle verläuft;
- Fig. 2:: eine Ansicht der in Fig. 1 gezeigten Montage- und Lagereinheit, wobei zusätzlich der Querschnitt eines Rollladenkastens gezeigt ist und die Montage- und Lagereinheit durch eine Öffnung in dem Rollladenkasten in denselben eingeführt wird; und
- Fig. 3:: eine Ansicht ähnlich Fig. 2, wobei die Montage- und Lagereinheit ihren Lagerzustand eingenommen hat, in welchem ein Rollladenpanzer nach Befestigung an der Motorwelle auf- und abgewickelt werden kann.

In Fig. 1 ist eine Montage- und Lagereinheit zu erkennen, die sich bei dem gezeigten Ausführungsbeispiel aus einem länglichen Steckteil 1, einem länglichen Lagerteil 2 und einem länglichen Strebenteil 3 zusammensetzt. Bei dem Steckteil 1, dem Lagerteil 2 und dem Strebenteil 3 handelt es sich um Teile aus Flachmaterial, beispielsweise Metall oder einem geeigneten anderen Werkstoff.

In Fig. 1 ist außerdem eine Welle zu erkennen, die bei dem gezeigten Ausführungsbeispiel von einer Motorwelle 4 zum Auf- und Abwickeln eines Rollladenpanzers 8 (vgl. Fig. 3) gebildet wird. Selbstverständlich kann alternativ auch eine beispielsweise mit Hilfe eines Bandes manuell drehbare Welle zum Einsatz kommen. Die Motorwelle 4 weist in herkömmlicher Weise einen Wellenkörper sowie einen Elektromotor auf, mit dessen Hilfe der Wellenkörper drehend angetrieben werden kann. Zwei Montage- und Lagereinheiten der in Fig. 1 gezeigten Art bilden eine erfindungsgemäße Vorrichtung zum Montieren und Lagern der Motorwelle 4 einer Rollladeneinrichtung in einem bauseitig vorhandenen Rollladenkasten 6 (vgl. Fig. 2 und 3).

Das Steckteil 1, das Lagerteil 2 und das Strebenteil 3 befinden sich in Fig. 1 in ihrem Montagezustand. In diesem Zustand sind sie derart linear ausgerichtet, dass ihre Längsachsen jeweils parallel zueinander verlaufen, d.h. in Fig. 1 in Vertikalrichtung. Dabei befindet sich das Steckteil 1 unterhalb des Lagerteils 2, während das Strebenteil 3 bei Betrachtung in Fig. 1 von links oder rechts mit Ausnahme seines unteren Endes neben dem Lagerteil 2 angeordnet ist.

Bei dem gezeigten Ausführungsbeispiel liegen das Steckteil 1 und das Strebenteil 3 in Blickrichtung der Fig. 1 vor dem Lagerteil 2, d.h. auf derselben Seite des Lagerteils 2 bzw. in einer Ebene, die in Blickrichtung der Fig. 1 vor der von dem plattenförmigen Lagerteil 2 aufgespannten Ebene liegt. Der untere Bereich des Strebenteils 3 kann hinreichend aus der Zeichenebene der Fig. 1 herausgebogen werden, um eine mechanische Kollision des Strebenteils 3 mit dem Steckteil 1 zu vermeiden.

Das Steckteil 1 ist über ein erstes Gelenk 7 mit dem Lagerteil 2 verbunden, so dass das Lagerteil 2 relativ zu dem Steckteil 1 verschwenkt werden kann. Des Weiteren ist das Strebenteil 3 über ein zweites Gelenk 11 mit dem Lagerteil 2 verbunden, so dass das Strebenteil 3 relativ zu dem Lagerteil 2 verschwenkt werden kann. Wie in Fig. 1 zu erkennen ist, befindet sich das erste Gelenk 7 am unteren Ende des Lagerteils 2, während sich das zweite Gelenk 11 am oberen Ende des Lagerteils 2 befindet.

Das Lagerteil 2 dient der drehbaren Lagerung des Wellenkörpers der Motorwelle 4. Zwischen zwei Lagerteilen 2 der gezeigten Art, die in Blickrichtung der Fig. 1 hintereinander angeordnet sind, wird der Wellenkörper der Motorwelle 4 drehbar gehalten und kann zum Auf- bzw. Abwickeln des Rollladenpanzers 8 von ihrem Elektromotor angetrieben werden.

In ihrem in Fig. 1 gezeigten Montagezustand weist die Montage- und Lagereinheit ihre schmalstmögliche Montagebreite B auf, die bei dem gezeigten Ausführungsbeispiel gleichzeitig der Breite des Lagerteils 2 entspricht. Lediglich die an der Motorwelle 4 angebrachte Einhängevorrichtung 13 zum späteren Einhängen des Rollladenpanzers 8 ragt in Fig. 1 nach links und rechts über die Breite des Lagerteils 2 ein wenig hinaus und bildet bei dem gezeigten Ausführungsbeispiel dadurch eine maximale Breite B' der vormontierten Baueinheit, die durch eine Öffnung 14 (vgl. Fig. 2) in dem Rollladenkasten 6 hindurchgeführt werden können muss. Der in Fig. 1 gezeigte Montagezustand zeichnet sich durch eine Geometrie aus, in welcher die Montage- und Lagereinheit ihre geringste äußere Breitenabmessung in Form der Montagebreite B aufweist.

Ein Beispiel für die Durchführung des erfindungsgemäßen Verfahrens wird nachfolgend anhand der Fig. 2 und 3 beschrieben.

In den Fig. 2 und 3 ist ein im Querschnitt dargestellter Rollladenkasten 6 zu erkennen, der einen Hohlraum 15 zur Aufnahme der Motorwelle 4 sowie des Rollladenpanzers 8 aufweist. Der Hohlraum 15 ist durch die in Fig. 2 gekennzeichnete Öffnung 14 mit der ebenso in Fig. 2 gekennzeichneten Weite W von außen zugänglich. Durch die Öffnung 14 hindurch erfolgt einerseits die Montage der Motorwelle 4 sowie andererseits das Herablassen und Hochziehen des Rollladenpanzers 8. Nach erfolgter Montage der Motorwelle 4 in dem Hohlraum 15 wird die Öffnung 14 teilweise mit Hilfe der in Fig. 3 gekennzeichneten Abrollleiste 10 verschlossen.

Zur Montage der Motorwelle 4 in dem Hohlraum 15 wird zunächst eine vormontierte Baueinheit bereitgestellt, welche die Motorwelle 4 sowie zwei Montage- und Lagereinheiten umfasst, die jeweils das in Fig. 1 gezeigte Steckteil 1, Lagerteil 2 und Strebenteil 3 aufweisen. Die beiden Montage- und Lagereinheiten werden dann so ausgerichtet, dass sie die in Fig. 1 gezeigte Geometrie des Montagezustandes einnehmen.

Besonders vorteilhaft ist es, wenn die vormontierte Baueinheit außerdem eine in den Fig. 1 bis 3 im Querschnitt zu erkennende Abstandshalterstrebe 19 aufweist, die parallel zu der Motorwelle 4 verläuft. Die Abstandshalterstrebe 19 ist an den beiden von dem jeweiligen Steckteil 1 abgewandten Enden der Lagerteile 2 befestigt. Sie sorgt dafür, dass der im Wesentlichen der Wellenlänge entsprechende Abstand der beiden Lagerteile 2 voneinander vor allem während des Einführens der vormontierten Baueinheit durch die Öffnung 14 in den Rollladenkasten 6 erhalten bleibt. Dadurch wird verhindert, dass sich die Motorwelle 4 von einem der Lagerteile 2 oder beiden Lagerteilen 2 löst und herunterfällt, wenn sie in den Lagerteilen 2 nicht gegen eine Axialbewegung gesichert ist.

Im nächsten Schritt werden die beiden Steckteile 1 an ihrem in Fig. 2 unteren Ende von Hand oder mit einem Hilfsmittel ergriffen, so dass die vormontierte Baueinheit angehoben werden kann. Wie in Fig. 2 zu sehen ist, wird die Motorwelle 4 samt den beiden Lagerteilen 2 und den beiden Strebenteilen 3 von unten durch die Öffnung 14 in den Hohlraum 15 des Rollladenkastens 6 eingeführt. Dabei passt die vormontierte Baueinheit mit ihrer maximalen Breite B' durch die Öffnung 14, da deren Weite W etwas größer ist als die Breite B'.

Die Weite W der Öffnung 14 liegt bei üblichen Rollladenkästen 6 für Wohngebäude in der Größenordnung von 60 mm bis 100 mm. Bei dem gezeigten Ausführungsbeispiel beträgt die Weite W ca. 80 mm und die Breite B' der an der Motorwelle 4 befindlichen Einhängevorrichtung 13 ist etwas größer als die Breite des Lagerteils 2 in Form der Montagebreite B, welche die schmalstmögliche Breite der Montage- und Lagereinheit darstellt. Denkbar ist auch, dass die Motorwelle 4 mit ihrer Einhängevorrichtung 13 eine Breite bzw. einen Durchmesser aufweist, die bzw. der etwas kleiner ist als die Breite des Lagerteils 2. In diesem Fall bildet die Breite des Lagerteils 2 nicht nur die schmalstmögliche Montagebreite B der Montage- und Lagereinheit, sondern auch der gesamten vormontierten Baueinheit. Allein diese Montagebreite B ist dann so auszulegen, dass sie durch die Öffnung 14 mit der Weite W passt.

Um die Montage- und Lagereinheiten von ihrem in Fig. 1 gezeigten Montagezustand in den in Fig. 3 gezeigten Lagerzustand zu überführen, wird das jeweilige Lagerteil 2 entsprechend dem in Fig. 2 eingezeichneten Pfeil P im Uhrzeigersinn um das erste Gelenk 7 geschwenkt. Die Schwenkbewegung P kann bereits eingeleitet werden während die beiden Steckteile 1 noch von unten durch die Öffnung 14 hindurch nach oben bewegt werden.

Nach Beendigung der Schwenkbewegung P wird schließlich der in Fig. 3 gezeigte Lagerzustand der Montage- und Lagereinheiten erreicht. Wie in Fig. 3 zu sehen ist, bilden das Steckteil 1, das Lagerteil 2 und das Strebenteil 3 in dem Lagerzustand im Wesentlichen eine Dreieckform, wobei das Lagerteil 2 und das Strebenteil 3 in jeweils voller Länge einen Schenkel des Dreiecks bilden, während das Steckteil 1 nur mit einem Abschnitt seiner Gesamtlänge einen Schenkel des Dreiecks bildet. Wie in Fig. 3 auch zu erkennen ist, hat sich während der Schwenkbewegung P nicht nur das Lagerteil 2 relativ zu dem Steckteil 1 um das erste Gelenk 7 verschwenkt, sondern auch das Strebenteil 3 relativ zu dem Lagerteil 2 um das zweite Gelenk 11.

Das Strebenteil 3 erstreckt sich bei dem gezeigten Ausführungsbeispiel nicht vollständig geradlinig, sondern weist in seiner unteren Hälfte eine Ausbuchtung 12 auf, die dazu dient, während der Schwenkbewegung P eine mechanische Kollision mit einer Innenwandung 16 des Rollladenkastens 6 zu vermeiden. Die Ausbuchtung 12 erlaubt die Anwendung der erfindungsgemäßen Vorrichtung bzw. des erfindungsgemäßen Verfahrens selbst bei solchen Weiten W der Öffnung 14, die im unteren Bereich üblicher Größenordnungen für die Weite W liegen.

Ein Vergleich der Fig. 3 mit der Fig. 2 zeigt anschaulich, dass der in Fig. 3 gezeigte Lagerzustand der Montage- und Lagereinheit eine gänzlich andere Geometrie aufweist als der in Fig. 1 gezeigte Montagezustand der Montage- und Lagereinheit, aus welchem sie sich in Fig. 2 gerade herausbewegt. Die in Fig. 3 horizontal gemessene Breite der Montage- und Lagereinheit (von der linken Kante des Steckteils 1 bis zu dem Radius an dem Lagerteil 2 rechts neben dem zweiten Gelenk 11) ist in etwa dreimal so groß wie deren in Fig. 1 eingezeichnete Montagebreite B. Ein Herausziehen oder Einführen der in Fig. 3 gezeigten Montage- und Lagereinheit aus dem oder in den Hohlraum 15 des Rollladenkastens 6 durch die Öffnung 14 ist daher nicht möglich.

In Fig. 3 hat das Lagerteil 2 seine Lagerstellung eingenommen, in welcher die Motorwelle 4 den Rollladenpanzer 8 bestimmungsgemäß auf- und abwickeln kann. Die Motorwelle 4 befindet sich in etwa im Zentrum des Hohlraums 15 des Rollladenkastens 6, so dass in jeder Radialrichtung der Motorwelle 4 genügend Freiraum zur Aufnahme des vollständig aufgewickelten Rollladenpanzers 8 zur Verfügung steht, ohne mit einer Innenwandung des Rollladenkastens 6 zu kollidieren.

Das Lagerteil 2 verbleibt für den Normalbetrieb der Rollladeneinrichtung dauerhaft in seiner Lagerstellung gemäß Fig. 3. Es trägt die Motorwelle 4 sowie den Rollladenpanzer 8 und wird ausschließlich von dem Steckteil 1 sowie dem Strebenteil 3 abgestützt. Zu diesem Zweck kann das untere Ende des Strebenteils 3 im Bereich der unteren Hälfte des Steckteils 1 befestigt bzw. fixiert sein. Das Steckteil 1 kann seinerseits an einer Wandung der Gebäudeöffnung, die von dem Rollladenpanzer 8 verschlossen werden soll, befestigt sein.

Bei dem gezeigten Ausführungsbeispiel ist das Steckteil 1 an seinem unteren Ende jeweils mit einer in den Fig. 2 und 3 gezeigten Grundschiene 5 verbunden, beispielsweise durch Verschrauben. Die Grundschiene 5 erstreckt sich in den Fig. 2 und 3 in Vertikalrichtung und es ist in die Zeichenebene der vorgenannten Figuren ein Profilquerschnitt der Grundschiene 5 um 90° eingeklappt. Die beiden Grundschienen 5 können als Hilfsmittel zum Einführen der vormontierten Baueinheit in den Hohlraum 15 des Rollladenkastens 6 dienen.

Wie in den Fig. 2 und 3 zu erkennen ist, kann das untere Ende des Steckteils 1 in einen Profilhohlraum 17 der Grundschiene 5 gesteckt und dort beispielsweise durch Verschrauben befestigt werden. Auch das untere Ende des Strebenteils 3 kann am oberen Ende der Grundschiene 5 beispielsweise durch Verschrauben befestigt werden.

Nach dem Gebrauch der beiden Grundschienen 5 als Hilfsmittel zum Einbringen der vormontierten Baueinheit in den Hohlraum 15 kann jede Grundschiene 5 schließlich an einer Wandung der Gebäudeöffnung oder an einem Fenster- oder Türstock, der in die Gebäudeöffnung eingebaut ist, befestigt werden. Auf diese Weise wird die Gewichtskraft der Motorwelle 4, des Rollladenpanzers 8 sowie der beiden Montage- und Lagereinheiten in das die Gebäudeöffnung umgebende Mauerwerk abgeleitet. In die Stirnseiten des Rollladenkastens 6 werden keinerlei Kräfte eingeleitet, da die Motorwelle 4 dort nicht befestigt wird. Dies ist vorteilhaft, da die mechanische Tragfähigkeit der Stirnseiten des Rollladenkastens 6 häufig nicht bekannt ist.

Wie in Fig. 3 zu sehen ist, kann an der Grundschiene 5 zusätzlich eine Führungsschiene 9 befestigt werden, welche dazu dient, den Rollladenpanzer 8 beim Herablassen oder Heraufziehen seitlich zu führen.

In den Fig. 2 und 3 befindet sich das Zentrum des Hohlraums 15 des Rollladenkastens 6 oberhalb des Tür- oder Fensterstocks 18 in etwa in der von diesem aufgespannten Ebene. Alternativ ist denkbar, den Querschnitt des Rollladenkastens 6 bei unveränderter Lage des Fenster- oder Türstocks 18 um eine vertikale Achse zu spiegeln. Dann liegt das Zentrum des Hohlraums 15 des Rollladenkastens 6 mit deutlichem Abstand links von der von dem Tür- oder Fensterstock 18 aufgespannten Ebene. Die Bewegungsebene des Rollladenpanzers 8 würde sich auch bei dieser alternativen Variante links von dem in den Fig. 2 und 3 gezeigten Tür- oder Fensterstock 18 befinden.

Die erfindungsgemäße Vorrichtung bzw. das erfindungsgemäße Verfahren wären auch bei einer derartigen Variante anwendbar. Es wäre lediglich erforderlich, die vormontierte Baueinheit seitenverkehrt in den Hohlraum 15 einzuführen und die Schwenkbewegung P abweichend von Fig. 2 nicht im Uhrzeigersinn, sondern im Gegenuhrzeigersinn durchzuführen.

Bei dem gezeigten Ausführungsbeispiel weist die Montage- und Lagereinheit drei Einzelteile auf, nämlich das Steckteil 1, das Lagerteil 2 und das Strebenteil 3, die gelenkig miteinander verbunden sind. Diese Konstruktion ermöglicht eine statisch stabile Fixierung der Welle bzw. Motorwelle 4 in dem Lagerzustand der Montage- und Lagereinheit.

Abweichend von dem gezeigten Ausführungsbeispiel kann die Montage- und Lagereinheit jedoch auch von nur zwei Einzelteilen gebildet werden, nämlich dem Steckteil 1 und dem Lagerteil 2, die über das Gelenk 7 miteinander verbunden sind. Das Fixieren der Montage- und Lagereinheit in dem Lagerszustand würde dann mit Hilfe eines Anschlagbolzens erfolgen können, der in Fig. 3 beispielsweise an der mit AB gekennzeichneten Stelle des Lagerteils 2 anzubringen wäre und aus der Zeichenebene der Fig. 3 hervorstehen würde. Der Anschlagbolzen würde aufgrund der Wirkung der Gewichtskraft der Welle bzw. Motorwelle 4 und des Lagerteils 2 gegen die in Fig. 3 rechte Kante des Steckteils 1 gedrückt werden, die im Sinne eines Widerlagers wirken würde.

### BEZUGSZEICHENLISTE

- 1: Steckteil
- 2: Lagerteil
- 3: Strebenteil
- 4: Motorwelle
- 5: Grundschiene
- 6: Rolladenkasten
- 7: Erstes Gelenk
- 8: Rolladenpanzer
- 9: Führungsschiene zum Führen des Rolladenpanzers 8
- 10: Abrollleiste
- 11: Zweites Gelenk
- 12: Ausbuchtung
- 13: Einhängevorrichtung für den Rolladenpanzer 8
- 14: Öffnung in dem Rolladenkasten 6
- 15: Hohlraum des Rolladenkastens 6
- 16: Innenwandung des Rolladenkastens 6
- 17: Profilhohlraum der Grundschiene 5
- 18: Fenster- oder Türstock
- 19: Abstandhalterstrebe

- AB: Stelle an dem Lagerteil 2 für die Anordnung eines Anschlagbolzens (alternatives Ausführungsbeispiel)
- B: Montagebreite = schmalstmögliche Breite der Montage- und Lagereinheit = Breite des Lagerteils 2
- B': Breite der Einhängevorrichtung 13
- P: Schwenkbewegung zum Überführen der Montage- und Lagereinheit vom Montagezustand in den Lagerzustand
- W: Weite der Öffnung 14

## Patentansprüche

1. Vorrichtung zum Montieren und Lagern wenigstens einer Welle (4) einer Rollladeneinrichtung in einem bauseitig vorhandenen Rollladenkasten (6) der Rollladeneinrichtung, wobei sie wenigstens zwei Montage- und Lagereinheiten (1, 2, 3) umfasst, von denen jeweils eine für die Anordnung an jeweils einem Ende der Welle (4) bestimmt ist, und wobei die jeweilige Montage- und Lagereinheit (1, 2, 3) als Teil einer vormontierten Baueinheit umfassend die Welle (4) und die beiden Montage- und Lagereinheiten (1, 2, 3) durch eine Öffnung (14) des Rollladenkastens (6) in den Rollladenkasten (6) einführbar ist,
**dadurch gekennzeichnet, dass**
die jeweilige Montage- und Lagereinheit (1, 2, 3) Mittel umfasst, sodass sie bei innerhalb des
Rollladenkastens (6) befindlicher Welle (4) von einem Montagezustand, in welchem sie aufgrund ihrer schmalen Geometrie durch die Öffnung (14) des Rollladenkastens (6) hindurch in den Rollladenkasten (6) einführbar ist, in einen Lagerzustand, in welchem sie aufgrund ihrer breiten Geometrie nicht mehr durch die Öffnung (14) in dem Rollladenkasten (6) passt und ein Rollladenpanzer (8) der Rollladeneinrichtung auf die Welle (4) auf- sowie von der Welle (4) abwickelbar ist, überführbar ist.

2. Vorrichtung nach Anspruch 1,
**dadurch gekennzeichnet, dass**
die Mittel der Montage- und Lagereinheit
• ein längliches Lagerteil (2) zur lagernden Aufnahme eines Endes der Welle (4),
• ein längliches Steckteil (1) zum Einführen des Lagerteils (2) in den Rollladenkasten (6) und
• ein längliches Strebenteil (3) zum Fixieren des Lagerteils (2) in einer Lagerstellung, welche es in dem Lagerzustand einnimmt, aufweisen,
wobei ein erstes Gelenk (7) das Lagerteil (2) mit dem Steckteil (1) verbindet und ein zweites Gelenk (11) das Lagerteil (2) mit dem Strebenteil (3) verbindet.

3. Vorrichtung nach Anspruch 2,
**dadurch gekennzeichnet, dass**
das erste Gelenk (7) an einem ersten Ende des Lagerteils (2) angeordnet ist und das zweite Gelenk (11) an einem zweiten Ende des Lagerteils (2) angeordnet ist, das dem ersten Ende abgewandt ist.

4. Vorrichtung nach Anspruch 2 oder 3,
**dadurch gekennzeichnet, dass**
in dem Montagezustand das Lagerteil (2), das Steckteil (1) und das Strebenteil (3) eine sich im Wesentlichen geradlinig erstreckende Einheit bilden.

5. Vorrichtung nach Anspruch 4,
**dadurch gekennzeichnet, dass**
in einer Blickrichtung senkrecht zu einer von dem Rollladenpanzer (8) in abgewickeltem Zustand aufgespannten Ebene das Lagerteil (2) und das Steckteil (1) übereinander angeordnet sind sowie das Lagerteil (2) und das Strebenteil (3) nebeneinander liegen.

6. Vorrichtung nach einem der Ansprüche 2 bis 5,
**dadurch gekennzeichnet, dass**
in dem Lagerzustand zumindest Abschnitte des Lagerteils (2), des Steckteils (1) und des Strebenteils (3) Schenkel eines Dreiecks bilden.

7. Vorrichtung nach einem der vorangehenden Ansprüche 2 bis 6,
**dadurch gekennzeichnet, dass**
das Strebenteil (3) eine Ausbuchtung (12) zur Vermeidung einer Kollision mit einer Innenwandung (16) des Rollladenkastens (6) aufweist.

8. Vorrichtung nach Anspruch 1,
**dadurch gekennzeichnet, dass**
die Mittel der Montage- und Lagereinheit
• ein längliches Lagerteil (2) zur lagernden Aufnahme eines Endes der Welle (4) und
• ein längliches Steckteil (1) zum Einführen des Lagerteils (2) in den Rollladenkasten (6) aufweisen,
wobei ein Gelenk (7) das Lagerteil (2) mit dem Steckteil (1) verbindet und eine Anschlageinrichtung (AB) vorhanden ist, die zwischen dem Lagerteil (2) und dem Steckteil (1) wirkt und das Lagerteil (2) in einer Lagerstellung, welche es in dem Lagerzustand einnimmt, schwerkraftbedingt fixiert.

9. Vorrichtung nach einem der vorangehenden Ansprüche,
**dadurch gekennzeichnet, dass**
sie wenigstens eine Abstandshalterstrebe (19) umfasst, welche die Lagerteile (2) in ihrem Abstand zueinander derart sichert, dass sich keines der Enden der Welle (4) aus seiner Lagerung an dem Lagerteil (2) lösen kann.

10. Verfahren zum Montieren und Lagern wenigstens einer Welle (4) einer Rollladeneinrichtung in einem bauseitig vorhandenen Rollladenkasten (6) der Rollladeneinrichtung, wobei das Verfahren folgende Schritte umfasst:
• Bereitstellen einer vormontierten Baueinheit, die eine Welle (4) sowie an jedem Ende der Welle (4) eine Montage- und Lagereinheit (1, 2, 3) aufweist,
• Einstellen der jeweiligen Montage- und Lagereinheit (1, 2, 3) in ihrer Geometrie derart, dass sie einen Montagezustand einnimmt, in welchem sie eine Montagebreite (B) aufweist, die kleiner ist als eine Weite (W) einer Öffnung (14) des Rollladenkastens (6),
• Zumindest teilweises Einführen der vormontierten Baueinheit umfassend die Welle (4) und die beiden Montage- und Lagereinheiten (1, 2, 3) in dem Montagezustand durch die Öffnung (14) in den Rollladenkasten (6),
• Einstellen der jeweiligen Montage- und Lagereinheit (1, 2, 3) in ihrer Geometrie derart, dass sie einen Lagerzustand einnimmt, in welchem sie aufgrund ihrer breiten Geometrie nicht mehr durch die Öffnung (14) in dem Rollladenkasten (6) passt und die Welle (4) so zu liegen kommt, dass um sie herum in jeder von ihr weg weisenden Radialrichtung genügend Freiraum vorhanden ist, um einen Rollladenpanzer (8) der Rollladeneinrichtung auf die Welle (4) auf- sowie von der Welle (4) abwickeln zu können, und
• Fixieren der jeweiligen Montage- und Lagereinheit (1, 2, 3) in dem Lagerzustand.

11. Verfahren nach Anspruch 10,
**dadurch gekennzeichnet, dass**
nach dem Fixieren der Montage- und Lagereinheiten (1, 2, 3) in dem Lagerzustand der Rollladenpanzer (8) an der Welle (4) montiert wird.

12. Verfahren nach Anspruch 10 oder 11,
**dadurch gekennzeichnet, dass**
jeweils eine Montage- und Lagereinheit verwendet wird, die
• ein längliches Lagerteil (2) zur lagernden Aufnahme eines Endes der Welle (4),
• ein längliches Steckteil (1) zum Einführen des Lagerteils (2) in den Rollladenkasten (6) und
• ein längliches Strebenteil (3) zum Fixieren des Lagerteils (2) in
einer Lagerstellung, welche es in dem Lagerzustand einnimmt, aufweist, wobei ein erstes Gelenk (7) das Lagerteil (2) mit dem Steckteil (1) verbindet und ein zweites Gelenk (11) das Lagerteil (2) mit dem Strebenteil (3) verbindet.

13. Verfahren nach Anspruch 12,
**dadurch gekennzeichnet, dass**
das Einstellen des Montagezustandes der jeweiligen Montage- und Lagereinheit derart erfolgt, dass das Lagerteil (2), das Steckteil (1) und das Strebenteil (3) eine sich im Wesentlichen geradlinig erstreckende Einheit bilden.

14. Verfahren nach Anspruch 13,
**dadurch gekennzeichnet, dass**
das Einstellen des Montagezustandes der jeweiligen Montage- und Lagereinheit derart erfolgt, dass in einer Blickrichtung senkrecht zu einer von dem Rollladenpanzer (8) in abgewickeltem Zustand aufgespannten Ebene das Lagerteil (2) und das Steckteil (1) übereinander angeordnet sind sowie das Lagerteil (2) und das Strebenteil (3) nebeneinander liegen.

15. Verfahren nach einem der Ansprüche 12 bis 14,
**dadurch gekennzeichnet, dass**
das Einstellen des Lagerzustandes der jeweiligen Montage- und Lagereinheit durch Drehen des Lagerteils (2) um eine Gelenkachse des ersten Gelenks (7) derart erfolgt, dass zumindest Abschnitte des Lagerteils (2), des Steckteils (1) und des Strebenteils (3) Schenkel eines Dreiecks bilden.

16. Verfahren nach Anspruch 10 oder 11,
**dadurch gekennzeichnet, dass**
jeweils eine Montage- und Lagereinheit verwendet wird, die
• ein längliches Lagerteil (2) zur lagernden Aufnahme eines Endes der Welle (4) und
• ein längliches Steckteil (1) zum Einführen des Lagerteils (2) in den Rollladenkasten (6)
aufweist, wobei ein Gelenk (7) das Lagerteil (2) mit dem Steckteil (1) verbindet und eine Anschlageinrichtung (AB) vorhanden ist, die zwischen dem Lagerteil (2) und dem Steckteil (1) wirkt und das Lagerteil (2) in einer Lagerstellung, welche es in dem Lagerzustand einnimmt, schwerkraftbedingt fixiert.

17. Verfahren nach einem der Ansprüche 12 bis 16,
**dadurch gekennzeichnet, dass**
die Bereitstellung der vormontierten Baueinheit derart erfolgt, dass sie zusätzlich wenigstens eine Abstandshalterstrebe (19) umfasst, welche die Lagerteile (2) in ihrem Abstand zueinander derart sichert, dass sich keines der Enden der Welle (4) aus seiner Lagerung an dem Lagerteil (2) lösen kann.

18. Verfahren nach einem der Ansprüche 12 bis 17,
**dadurch gekennzeichnet, dass**
vor dem zumindest teilweisen Einführen der vormontierten Baueinheit in den Rollladenkasten (6) das jeweilige Steckteil (1) an einer Grundschiene (5) befestigt wird, mit deren Hilfe das zumindest teilweise Einführen der vormontierten Baueinheit in den Rollladenkasten (6) durchgeführt wird.

19. Verfahren nach Anspruch 18,
**dadurch gekennzeichnet, dass**
nach dem zumindest teilweisen Einführen der vormontierten Baueinheit in den Rollladenkasten (6) die jeweilige Grundschiene (5) an einer Wandung in einer Gebäudeöffnung oder an einem Fenster- oder Türstock (18) oder an einem Blindstock befestigt wird.

20. Verfahren nach Anspruch 18 oder 19 in Verbindung mit Anspruch 12,
**dadurch gekennzeichnet, dass** das Fixieren der jeweiligen Montage- und Lagereinheit in dem Lagerzustand und somit das Fixieren des jeweiligen Lagerteils (2) in seiner Lagerstellung durch Befestigen des Strebenteils (3) an der Grundschiene (5) erfolgt.

21. Verfahren nach einem der Ansprüche 18 bis 20,
**dadurch gekennzeichnet, dass** an der Grundschiene (5) jeweils eine Führungsschiene (9) zum seitlichen Führen des Rollladenpanzers (8) befestigt wird.

## Claims

1. Apparatus for mounting and supporting at least one shaft (4) of a roller shutter device in a roller shutter box (6) of the roller shutter device provided on site, the apparatus comprising at least two mounting and supporting units (1, 2, 3), each of which is intended to be arranged at one end of the shaft (4) in each case, and each mounting and supporting unit (1, 2, 3) being part of a premounted assembly comprising the shaft (4), and the two mounting and supporting units (1, 2, 3) being able to be inserted into the roller shutter box (6) through an opening (14) of the roller shutter box (6),
**characterised in that**
each mounting and supporting unit (1, 2, 3) comprises means so that, when the shaft (4) is inside the roller shutter box (6), said unit can be transferred from a mounting state, in which, due to its narrow geometry, it can be inserted into the roller shutter box (6) through the opening (14) of the roller shutter box (6), into a support state, in which, due to its wide geometry, it no longer fits through the opening (14) in the roller shutter box (6) and a roller shutter curtain (8) of the roller shutter device can be wound onto the shaft (4) and unwound off the shaft (4).

2. Apparatus according to claim 1,
**characterised in that**
the means of the mounting and supporting unit comprise
• an elongate support part (2) for supportingly receiving one end of the shaft (4),
• an elongate plug-in part (1) for inserting the support part (2) into the roller shutter box (6) and
• an elongate strut part (3) for fixing the support part (2) in a support position which it assumes in the support state,
a first joint (7) connecting the support part (2) to the plug-in part (1) and a second joint (11) connecting the support part (2) to the strut part (3).

3. Apparatus according to claim 2,
**characterised in that**
the first joint (7) is arranged at a first end of the support part (2) and the second joint (11) is arranged at a second end of the support part (2) which faces away from the first end.

4. Apparatus according to either claim 2 or claim 3,
**characterised in that**
in the mounting state, the support part (2), the plug-in part (1) and the strut part (3) form a unit which extends substantially in a straight line.

5. Apparatus according to claim 4,
**characterised in that**
in a viewing direction perpendicular to a plane spanned by the roller shutter curtain (8) in the unwound state, the support part (2) and the plug-in part (1) are arranged one above the other and the support part (2) and the strut part (3) are next to one another.

6. Apparatus according to any of claims 2 to 5,
**characterised in that**
in the support state, at least portions of the support part (2), the plug-in part (1) and the strut part (3) form sides of a triangle.

7. Apparatus according to any of the preceding claims 2 to 6,
**characterised in that**
the strut part (3) has a bulge (12) in order to avoid a collision with an inner wall (16) of the roller shutter box (6).

8. Apparatus according to claim 1,
**characterised in that**
the means of the mounting and supporting unit comprise
• an elongate support part (2) for supportingly receiving one end of the shaft (4) and
• an elongate plug-in part (1) for inserting the support part (2) into the roller shutter box (6)
a joint (7) connecting the support part (2) to the plug-in part (1) and a stop device (AB) being present, which acts between the support part (2) and the plug-in part (1) and fixes, under gravity, the support part (2) in a support position which it occupies in the support state.

9. Apparatus according to any of the preceding claims,
**characterised in that**
it comprises at least one spacer strut (19) which secures the support parts (2) at their distance from one another in such a way that none of the ends of the shaft (4) can become detached from its bearing on the support part (2).

10. Method for mounting and supporting at least one shaft (4) of a roller shutter device in a roller shutter box (6) of the roller shutter device provided on site, wherein the method comprises the following steps:
• providing a premounted assembly which has a shaft (4) and a mounting and support unit (1, 2, 3) at each end of the shaft (4),
• adjusting the geometry of each mounting and supporting unit (1, 2, 3) in such a way that it assumes a mounting state in which it has a mounting width (B) that is smaller than a width (W) of an opening (14) of the roller shutter box (6),
• at least partially inserting the premounted assembly comprising the shaft (4) and the two mounting and supporting units (1, 2, 3) in the assembled state into the roller shutter box (6) through the opening (14),
• adjusting the geometry of each mounting and supporting unit (1, 2, 3) in such a way that said unit assumes a support state in which it no longer fits through the opening (14) in the roller shutter box (6) due to its wide geometry and the shaft (4) comes to rest in such a way that there is sufficient free space around it in every radial direction pointing away therefrom in order to be able to wind a roller shutter curtain (8) of the roller shutter unit onto the shaft (4) and to unwind it off the shaft (4), and
• fixing each mounting and supporting unit (1, 2, 3) in the support state.

11. Method according to claim 10,
**characterised in that**
after fixing the mounting and supporting units (1, 2, 3) in the support state, the roller shutter curtain (8) is mounted on the shaft (4).

12. Method according to either claim 10 or claim 11,
**characterised in that**
in each case a mounting and supporting unit is used which comprises
• an elongate support part (2) for supportingly receiving one end of the shaft (4),
• an elongate plug-in part (1) for inserting the support part (2) into the roller shutter box (6) and
• an elongate strut part (3) for fixing the support part (2) in a support position which it assumes in the support state,
a first joint (7) connecting the support part (2) to the plug-in part (1) and a second joint (11) connecting the support part (2) to the strut part (3).

13. Method according to claim 12,
**characterised in that**
the mounting state of each mounting and supporting unit is set in such a way that the support part (2), the plug-in part (1) and the strut part (3) form a unit which extends substantially in a straight line.

14. Method according to claim 13,
**characterised in that**
the mounting state of each mounting and supporting unit is set in such a way that, in a viewing direction perpendicular to a plane spanned by the roller shutter curtain (8) in the unwound state, the support part (2) and the plug-in part (1) are arranged one above the other and the support part (2) and the strut part (3) are next to one another.

15. Method according to any of claims 12 to 14,
**characterised in that**
the setting of the support state of each mounting and supporting unit is carried out by rotating the support part (2) about a joint axis of the first joint (7) in such a way that at least portions of the support part (2), the plug-in part (1) and the strut part (3) form sides of a triangle.

16. Method according to either claim 10 or claim 11,
**characterised in that**
in each case a mounting and supporting unit is used which comprises
• an elongate support part (2) for supportingly receiving one end of the shaft (4) and
• an elongate plug-in part (1) for inserting the support part (2) into the roller shutter box (6)
a joint (7) connecting the support part (2) to the plug-in part (1) and a stop device (AB) being present, which acts between the support part (2) and the plug-in part (1) and fixes, under gravity, the support part (2) in a support position which it occupies in the support state.

17. Method according to any of claims 12 to 16,
**characterised in that**
the premounted assembly is provided in such a way that it additionally comprises at least one spacer strut (19) which secures the support parts (2) at their distance from one another in such a way that none of the ends of the shaft (4) can become detached from its bearing on the support part (2).

18. Method according to any of claims 12 to 17,
**characterised in that**
before the at least partial insertion of the premounted assembly into the roller shutter box (6), the relevant plug-in part (1) is attached to a base rail (5), by means of which the at least partial insertion of the premounted assembly into the roller shutter box (6) is carried out.

19. Method according to claim 18,
**characterised in that**
after the premounted assembly has been at least partially inserted into the roller shutter box (6), the relevant base rail (5) is fastened to a wall in a building opening or to a window or door frame (18) or to a blind frame.

20. Method according to either claim 18 or claim 19 in conjunction with claim 12, **characterised in that**
each mounting and supporting unit is fixed in the support state and thus the relevant support part (2) is fixed in its support position by fastening the strut part (3) to the base rail (5).

21. Method according to any of claims 18 to 20,
**characterised in that**
a guide rail (9) for laterally guiding the roller shutter curtain (8) is fastened to the base rail (5).

## Revendications

1. Dispositif de montage et de logement d'au moins un arbre (4) d'un dispositif de volet roulant dans une boîte de volet roulant (6) présente côté bâtiment du dispositif de volet roulant, dans lequel il comporte au moins deux unités de montage et de logement (1, 2, 3), dont respectivement une est destinée à l'agencement au niveau de respectivement une extrémité de l'arbre (4), et dans lequel l'unité de montage et de logement (1, 2, 3) respective peut être introduite comme partie d'une unité de construction prémontée comprenant l'arbre (4) et les deux unités de montage et de logement (1, 2, 3) par une ouverture (14) de la boîte de volet roulant (6) dans la boîte de volet roulant (6),
**caractérisé en ce que**
l'unité de montage et de logement (1, 2, 3) respective comporte des moyens de sorte qu'elle puisse être transférée en cas d'arbre (4) se trouvant dans la boîte de volet roulant (6) d'un état de montage, dans lequel elle peut être introduite en raison de sa géométrie étroite à travers l'ouverture (14) de la boîte de volet roulant (6) dans la boîte de volet roulant (6), dans un état de logement, dans lequel elle ne s'adapte plus en raison de sa large géométrie par l'ouverture (14) dans la boîte de volet roulant (6) et un blindage de volet roulant (8) du dispositif de volet roulant peut être enroulé sur l'arbre (4) et déroulé de l'arbre (4).

2. Dispositif selon la revendication 1,
**caractérisé en ce que**
les moyens de l'unité de montage et de logement présentent
- une partie de logement (2) oblongue pour la réception de logement d'une extrémité de l'arbre (4),
- une partie d'enfichage (1) oblongue pour l'introduction de la partie de logement (2) dans la boîte de volet roulant (6) et
- une partie d'entretoise (3) oblongue pour la fixation de la partie de logement (2) dans une position de logement, qu'elle occupe dans l'état de logement,
dans lequel une première articulation (7) relie la partie de logement (2) à la partie d'enfichage (1) et une deuxième articulation (11) relie la partie de logement (2) à la partie d'entretoise (3).

3. Dispositif selon la revendication 2,
**caractérisé en ce que**
la première articulation (7) est agencée au niveau d'une première extrémité de la partie de logement (2) et la deuxième articulation (11) est agencée au niveau d'une deuxième extrémité de la partie de logement (2) qui est éloignée de la première extrémité.

4. Dispositif selon la revendication 2 ou 3,
**caractérisé en ce que**
dans l'état de montage, la partie de logement (2), la partie d'enfichage (1) et la partie d'entretoise (3) forment une unité s'étendant sensiblement en ligne droite.

5. Dispositif selon la revendication 4,
**caractérisé en ce que**
dans un sens d'observation perpendiculaire à un plan défini par le blindage de volet roulant (8) dans l'état déroulé, la partie de logement (2) et la partie d'enfichage (1) sont agencées l'une au-dessus de l'autre ainsi que la partie de logement (2) et la partie d'entretoise (3) se trouvent l'une à côté de l'autre.

6. Dispositif selon l'une quelconque des revendications 2 à 5,
**caractérisé en ce que**
dans l'état de logement, au moins des sections de la partie de logement (2), de la partie d'enfichage (1) et de la partie d'entretoise (3) forment des branches d'un triangle.

7. Dispositif selon l'une quelconque des revendications 2 à 6,
**caractérisé en ce que**
la partie d'entretoise (3) présente un renflement (12) servant à empêcher une collision avec une paroi intérieure (16) de la boîte de volet roulant (6).

8. Dispositif selon la revendication 1,
**caractérisé en ce que**
les moyens de l'unité de montage et de logement présentent
- une partie de logement (2) oblongue pour la réception de logement d'une extrémité de l'arbre (4),
- une partie d'enfichage (1) oblongue pour l'introduction de la partie de logement (2) dans la boîte de volet roulant (6),
dans lequel une articulation (7) relie la partie de logement (2) à la partie d'enfichage (1) et un dispositif de butée (AB) est présent, lequel agit entre la partie de logement (2) et la partie d'enfichage (1) et fixe la partie de logement (2) dans une position de logement qu'elle occupe dans l'état de logement, en étant soumis à la force de gravité.

9. Dispositif selon l'une quelconque des revendications précédentes, **caractérisé en ce que**
il comporte au moins une entretoise d'écartement (19) qui bloque les parties de logement (2) dans leur distance l'une de l'autre de telle manière qu'aucune des extrémités de l'arbre (4) ne puisse se détacher de son logement au niveau de la partie de logement (2).

10. Procédé de montage et de logement d'au moins un arbre (4) d'un dispositif de volet roulant dans une boîte de volet roulant (6) présent côté bâtiment du dispositif de volet roulant, dans lequel le procédé comporte les étapes suivantes :
- la fourniture d'une unité de construction prémontée qui présente un arbre (4) ainsi qu'au niveau de chaque extrémité de l'arbre (4), une unité de montage et de logement (1, 2, 3),
- le réglage de l'unité de montage et de logement (1, 2, 3) respective dans sa géométrie de telle manière qu'elle occupe un état de montage, dans lequel elle présente une largeur de montage (B) qui est inférieure à une largeur (W) d'une ouverture (14) de la boîte de volet roulant (6),
- l'introduction au moins partielle de l'unité de construction prémontée comprenant l'arbre (4) et les deux unités de montage et de logement (1, 2, 3) dans l'état de montage par l'ouverture (14) dans la boîte de volet roulant (6),
- le réglage de l'unité de montage et de logement (1, 2, 3) respective dans sa géométrie de telle manière qu'elle occupe un état de logement, dans lequel elle ne s'adapte plus en raison de sa large géométrie par l'ouverture (14) dans la boîte de volet roulant (6) et l'arbre (4) vienne se poser de sorte qu'autour de lui dans chaque sens radial dirigé loin de celui-ci, suffisamment d'espace libre soit présent afin de pouvoir enrouler un blindage de volet roulant (8) du dispositif de volet roulant sur l'arbre ainsi que le dérouler de l'arbre (4), et
- la fixation de l'unité de montage et de logement (1, 2, 3) respective dans l'état de logement.

11. Procédé selon la revendication 10,
**caractérisé en ce que**
après la fixation des unités de montage et de logement (1, 2, 3) dans l'état de logement, le blindage de volet roulant (8) est monté au niveau de l'arbre (4).

12. Procédé selon la revendication 10 ou 11,
**caractérisé en ce que**
respectivement une unité de montage et de logement est utilisée, laquelle présente
- une partie de logement (2) oblongue pour la réception de logement d'une extrémité de l'arbre (4),
- une partie d'enfichage (1) oblongue pour l'introduction de la partie de logement (2) dans la boîte de volet roulant (6) et
- une partie d'entretoise (3) oblongue pour la fixation de la partie de logement (2) dans une position de logement qu'elle occupe dans l'état de logement,
dans lequel une première articulation (7) relie la partie de logement (2) à la partie d'enfichage (1) et une deuxième articulation (11) relie la partie de logement (2) à la partie d'entretoise (3).

13. Procédé selon la revendication 12,
**caractérisé en ce que**
le réglage de l'état de montage de l'unité de montage et de logement respective est effectué de telle manière que la partie de logement (2), la partie d'enfichage (1) et la partie d'entretoise (3) forment une unité s'étendant sensiblement en ligne droite.

14. Procédé selon la revendication 13,
**caractérisé en ce que**
le réglage de l'état de montage de l'unité de montage et de logement respective est effectué de telle manière que dans un sens d'observation perpendiculaire à un plan défini par le blindage de volet roulant (8) dans l'état déroulé, la partie de logement (2) et la partie d'enfichage (1) soient agencées l'une au-dessus de l'autre ainsi que la partie de logement (2) et la partie d'entretoise (3) se trouvent l'une à côté de l'autre.

15. Procédé selon l'une quelconque des revendications 12 à 14, **caractérisé en ce que**
le réglage de l'état de logement de l'unité de montage et de logement respective est effectué par rotation de la partie de logement (2) autour d'un axe d'articulation de la première articulation (7) de telle manière qu'au moins des sections de la partie de logement (2), de la partie d'enfichage (1) et de la partie d'entretoise (3) forment des branches d'un triangle.

16. Procédé selon la revendication 10 ou 11,
**caractérisé en ce que**
respectivement une unité de montage et de logement est utilisée, laquelle présente
- une partie de logement (2) oblongue pour la réception de logement d'une extrémité de l'arbre (4),
- une partie d'enfichage (1) oblongue pour l'introduction de la partie de logement (2) dans la boîte de volet roulant (6),
dans lequel une articulation (7) relie la partie de logement (2) à la partie d'enfichage (1) et un dispositif de butée (AB) est présent, lequel agit entre la partie de logement (2) et la partie d'enfichage (1) et fixe la partie de logement (2) dans une position de logement qu'il occupe dans l'état de logement, en étant soumis à la force de gravité.

17. Procédé selon l'une quelconque des revendications 12 à 16,
**caractérisé en ce que**
la fourniture de l'unité de construction prémontée est effectuée de telle manière qu'elle comporte en outre au moins une entretoise d'écartement (19) qui bloque les parties de logement (2) dans leur distance l'une de l'autre de telle manière qu'aucune des extrémités de l'arbre (4) ne puisse se détacher de son logement au niveau de la partie de logement (2).

18. Procédé selon l'une quelconque des revendications 12 à 17,
**caractérisé en ce que**
avant l'introduction au moins partielle de l'unité de construction prémontée dans la boîte de volet roulant (6), la partie d'enfichage (1) respective est fixée à un rail de base (5), à l'aide duquel l'introduction au moins partielle de l'unité de construction prémontée est réalisée dans la boîte de volet roulant (6).

19. Procédé selon la revendication 18,
**caractérisé en ce que**
après l'introduction au moins partielle de l'unité de construction prémontée dans la boîte de volet roulant (6), le rail de base (5) respectif est fixé à une paroi dans une ouverture de bâtiment ou à un châssis de fenêtre ou de porte (18) ou à un châssis borgne.

20. Procédé selon la revendication 18 ou 19 en liaison avec la revendication 12,
**caractérisé en ce que**
la fixation de l'unité de montage et de logement respective dans l'état de logement et ainsi la fixation de la partie de logement (2) respective dans sa position de logement sont effectuées par fixation de la partie d'entretoise (3) au rail de base (5).

21. Procédé selon l'une quelconque des revendications 18 à 20, **caractérisé en ce que**
respectivement un rail de guidage (9) est fixé au rail de base (5) pour le guidage latéral du blindage de volet roulant (8).
